# EUROPÄISCHE PATENTSCHRIFT

(11) **EP 0 857 361 B1**
(45) Veröffentlichungstag und Bekanntmachung des Hinweises auf die Patenterteilung: **12.01.2000**
(21) Anmeldenummer: 96928458.7
(22) Anmeldetag: 13.08.1996
(51) Int. Cl.: H01R 4/48

(54) **KLEMMKONTAKTEINRICHTUNG**
CONTACTING CLIP
DISPOSITIF DE CONTACT A SERRE-CABLE

(30) Priorität: 26.10.1995 DE 19539931
(43) Veröffentlichungstag der Anmeldung: 12.08.1998
(73) Patentinhaber: Richard Hirschmann GmbH & Co., 72654 Neckartenzlingen (DE)
(72) Erfinder: MICHELMANN, Folke, D-73765 Neuhausen (DE); KUHN, Peter, D-73257 Köngen (DE)
(74) Vertreter: Stadler, Heinz, Dipl.-Ing.
(86) Internationale Anmeldenummer: EP9603574
(87) Internationale Veröffentlichungsnummer: WO9715963

(56) Entgegenhaltungen:
- EP-A- 0 218 133
- DE-A- 3 818 548
- DE-A- 4 413 151
- DE-B- 1 196 741
- FR-A- 2 524 721

## Beschreibung

Die Erfindung betrifft eine Klemmkontakteinrichtung nach dem Oberbegriff des Anspruches 1.

Eine Klemmkontakteinrichtung dieser Art ist aus den Druckschriften EP-A-0 218 133, FR-A-2 524 721 und DE-B-11 96 741 bekannt. Bei allen diesen nach dem gleichen Prinzip aufgebauten und funktionierenden Federklemmen ist eine für die vorgesehenen Zwecke ausreichende Klemmkontaktierung erzielt. Für eine elektrische Verbindung mit einem Steckkontaktelement sind diese Klemmkontakteinrichtungen jedoch weder eingerichtet noch vorgesehen.

Aus der DE 28 00 307 Al ist ein Kontaktstück mit einem auf einer gedruckten Schaltungsplatine aufliegenden und einem schräg dazu verlaufenden beweglichen Federschenkel sowie einer auf der Außenseite des auslenkbaren Federschenkels angeordneten Gabelfeder bekannt. Dieses Kontaktstück ist zwar geeignet zur elektrischen Verbindung mit einem Steckerstift, jedoch nicht zur Klemmkontaktierung eines Kabels. Vor allem aber weist dieses Bauteil durch den in Steckrichtung vorgezogenen, auf der Platine aufliegenden Federschenkel und insbesondere durch die auf der Außenseite des beweglichen Federschenkels vorgesehene Gabelfeder sehr große räumliche Abmessungen auf, die es für sehr viele Anwendungsfälle praktisch unbrauchbar macht.

Ferner ist aus der DE 42 33 446 C1 eine Klemmkontakteinrichtung bekannt, wie sie schematisch in den Fig. 5 und 6 dargestellt ist, wobei Fig. 5 die Klemmkontakteinrichtung im geschlossenen, also im Klemmzustand, und Fig. 6 die Klemmkontakteinrichtung im offenen Zustand wiedergibt, in dem das Kabel in die Klemmkontakteinrichtung einschiebbar ist. Bei dieser bekannten Klemmkontakteinrichtung befindet sich in einem Kunststoffgehäuse 1 eine Klemmkontaktfeder 2, die mit einem ebenfalls im Kunststoffgehäuse 1 befindlichen Tragekörper 3 vernietet oder verstemmt ist. Die Klemmkontaktfeder 2 weist einen fixierten Federschenkel 4 und einen auslenkbaren Federschenkel 5 auf, wobei letzterer mittels eines Hebels 6 entgegen der Federkraft nach innen zum fixierten Federschenkel 4 hin gedrückt werden kann (vgl. Fig. 6). Durch eine Öffnung 7 im Kunststoffgehäuse 1 kann ein nicht dargestelltes Kabel bzw. die abisolierte Ader eines Kabels in das Kunststoffgehäuse 1 und zwischen den auslenkbaren Federschenkel 5 und einen Anschlag 8 des Tragekörpers 3 geschoben werden. Bei Freigabe des Hebels 6 wird das eingeschobene Kabel bzw. die eingeschobene Kabelader durch die Federkraft des auslenkbaren Federschenkels 5 gegen den Anschlag 8 gedrückt und dadurch der elektrische Kontakt zwischen Kabel und Klemmkontakteinrichtung bzw. Tragekörper 3 geschaffen. Gleichzeitig fixiert der auslenkbare Federschenkel 5 das Kabel bzw. die Kabelader mechanisch, wobei eine freie Kante 9 des auslenkbaren Federschenkels 5 als Kontaktmesser wirkt.

Diese Klemmkontakteinrichtung ist sowohl hinsichtlich der Herstellung als auch der Montage aufwendig. Um eine ausreichende Federwirkung zu erzielen, muß die Kontaktfeder 2 aus Federstahl hergestellt werden, so daß ein zusätzlicher Tragekörper 3 aus Messing oder Bronze erforderlich ist, um eine ausreichende Kontaktierung und einen geringen elektrischen Widerstand zu gewährleisten. Um den Federschenkel 5 auszulenken, d. h. die Klemmkontakteinrichtung zu öffnen bzw. zu schließen, ist ein zusätzlicher Hebel 6 erforderlich. Zum Öffnen der Klemmkontakteinrichtung ist ein Werkzeug, beispielsweise ein Schraubenzieher, erforderlich, der den Bedienungsaufwand des Benutzers erhöht. Darüber hinaus muß die Klemme auf einer Leiterplatte oder einem Gehäuse fest montiert sein, da für die Betätigung der Klemme beide Hände, nämlich eine zum Halten des Kabels, die zweite für das Werkzeug benötigt werden, so daß keine Hand mehr frei ist, um die Klemme selbst festzuhalten. Ein weiterer wesentlicher Nachteil dieser bekannten Klemmkontakteinrichtung besteht darin, daß sie nur mit hohem Aufwand miniaturisierbar ist.

Ausgehend von den eingangs aufgeführten bekannten Klemmkontakteinrichtungen gemäß dem Oberbegriff des Patentanspruches 1 liegt der vorliegenden Erfindung die Aufgabe zugrunde, eine Klemmkontakteinrichtung zu schaffen, die auf einfache und kostengünstige Weise zusätzlich eine Steckelementkontaktierung ermöglicht und insbesondere als sehr kleine Baueinheit herstellbar ist.

Diese Aufgabe wird erfindungsgemäß durch die kennzeichnenden Merkmale des Anspruches 1 gelöst.

Aufgrund der erfindungsgemäß vorgesehenen Gabelfeder zur Kontaktierung eines Steckerkontaktelements ist die Klemmkontakteinrichtung auf einem sehr viel breiteren Anwendungsgebiet, nämlich auch für den großen Bereich der Kabelsteckverbinder, einsetzbar. Dabei wird die Funktion der Klemmkontaktfeder zum Klemmen und Kontaktieren eines Kabels in keiner Weise beeinträchtigt, weil dieses nur geringfügig über den Klemmbereich der beiden Bohrungen hinaus in den Innenraum zwischen den Federschenkeln einzuführen ist um eine gute Klemmung, Kontaktierung und Auszugssicherung zu gewährleisten. Der gesamte übrige Innenraum zwischen den Federschenkeln kann für die Anordnung der Gabelfeder benutzt werden.

Vor allem aber sind durch die Anordnung der Gabelfeder zwischen den Federschenkeln äußerst geringe Abmessungen der Klemmkontakteinrichtung erreicht, ein Vorteil, der eine Grundforderung bei Steckverbindern erfüllt und die Klemmkontakteinrichtung besonders auch für vielpolige Steckverbinder geeignet macht.

Vorteilhafte Ausführungen bzw. Ausgestaltungen der Klemmkontakteinrichtung nach Anspruch 1 sind in den Unteransprüchen angegeben.

Vorzugsweise stehen die Gabelfederschenkel von den seitlichen Kanten wenigstens eines der Endbereiche der Federschenkel der Klemmkontaktfeder ab und sind in dem Bereich zwischen den Federschenkeln der Klemmkontaktfeder gebogen. An dem Teil des Federkontakts, der den Endbereichen der Federschenkel der Klemmkontaktfeder abgewandt ist, ist gemäß einer weiteren vorteilhaften Ausgestaltung eine Ausnehmung für den Durchgang des Steckerkontaktelements vorgesehen. Auf diese Weise ist es möglich, die Klemmkontakteinrichtung mit wesentlich kleineren Abmessungen als herkömmliche Einrichtungen dieser Art herzustellen, ohne daß Nachteile hinsichtlich der Federwirkung in Kauf genommen werden müssen. Dies wird dadurch erreicht, daß die Anschlußpartie für das abisolierte Kabel und die Gabelfeder bzw. der Gabelkontakt für das Steckerkontaktelement auf engstem Raum ineinander gefaltet sind, so daß sich die Kontaktfederlängen vergrößern und ein ausreichender Federweg erreicht wird, ohne daß dies zu größeren Abmessungen führt.

Eine besonders einfache und kostengünstige Fertigung der erfindungsgemäßen Klemmkontakteinrichtung wird vorzugsweise dadurch erreicht, daß die Klemmkontaktfeder mit den Federschenkeln, den Endbereichen, den Schenkeln der Gabelfeder und/oder der Lötöse aus einer Metallplatte oder einem Metallblech vorzugsweise aus Messing oder Bronze einstückig ausgebildet sind. Dadurch ist es möglich, in einem Fertigungsgang sowohl die Bohrungen, als auch das Profil der Federschenkel zum Einschieben in die entsprechenden Ausnehmungen einer Klemmleiste und auch die Ausnehmung für den Durchgang des Steckerkontaktelements in einem Arbeitsgang herzustellen und die Teile der ausgestanzten oder ausgeschnittenen Metallplatte entsprechend in die vorgesehene Lage zu biegen oder zu falten.

Gemäß einer besonders vorteilhaften Ausgestaltung der Erfindung ist eine Zusatzfeder vorgesehen. Diese verbessert die mechanischen Eigenschaften der Klemmkontaktfeder, nämlich deren Kontaktkraft bzw. die Auszugskraft des Kabels oder der kontaktierten Kabelader.

Insbesondere dann, wenn die Klemmkontaktfeder aus Gründen eines guten elektrischen Kontakts aus Messing oder Bronze hergestellt ist, ist die Zusatzfeder von besonderem Vorteil, weil die Federwirkung einer aus diesen Materialien bestehenden Klemmkontaktfeder gegebenenfalls nicht ausreichend ist. Da die Zusatzfeder keine elektrische Kontaktierung schafft, kann sie in vorteilhafter Weise aus Stahl bestehen.

Vorzugsweise ist die Zusatzfeder zwischen den Federschenkeln der Klemmkontaktfeder angeordnet, wobei es besonders vorteilhaft ist, wenn sich die Enden des Federblechs oder des Federdrahts an den Federschenkeln der Klemmkontaktfeder abstützen.

Die Zusatzfeder zwischen den Federschenkeln der Klemmkontaktfeder ist vorzugsweise so geformt, daß sie die Eindringtiefe des Kabels bzw. der Kabelader in den Kontaktfederbereich begrenzt. Die Zusatzfeder dient also bei dieser Ausführungsform als Anschlag für das eingeführte Kabel, damit dieses nicht in den Steckraum vordringt. Auf diese Weise ist ohne Mehrkosten erreicht, daß die Steckerkontaktelemente, z. B. Messerkontakte eines Gerätesteckverbinders, ohne Behinderung in die Gabelfedern einführbar sind und die Abmessungen der Klemmkontakteinrichtung auch in Steckrichtung gering sind und darüber hinaus für das stets gleich weite Einführen der Kabelenden keine besonderen Vorrichtungen erforderlich sind.

Aus der DE 11 05 937 ist zwar grundsätzlich eine Zusatzfeder gemäß Anspruch 6 bekannt. Diese weist jedoch den genannten Vorteil, zugleich als Anschlag zu dienen, nicht auf, weil sie sich am Boden der Klemmkontaktfeder abstützt, so daß das Kabel beliebig weit, z. B. bis zu diesem Boden eingeführt werden kann.

An einem der Federschenkel, insbesondere an demjenigen, der nicht ausgelenkt wird, ist vorzugsweise eine Lötöse vorgesehen, an die elektrische Bauteile wie Leuchtdioden, Widerstände usw. befestigt bzw. angelötet werden können. Die Lötöse ist dabei vorzugsweise als abgewinkelter, ein Loch oder eine Ausnehmung aufweisender Teil des Endbereichs des Federschenkels ausgebildet.

Vorzugsweise ist die Klemmkontaktfeder in einem Gehäuse angeordnet, das einen offenen Bereich zur Druckausübung - beispielsweise mittels eines Fingers - auf einen Federschenkel aufweist. Für den Fall, daß dies kraftmäβig oder im Hinblick auf die konstruktive Gestaltung erforderlich ist, kann auch ein Hebelelement für die Druckausübung vorgesehen werden.

Bei einer vorteilhaften Ausführung ist die Klemmkontaktfeder auf einer Klemmleiste befestigt. Vorzugsweise ist dabei die Klemmkontaktfeder in angepaßte Ausnehmungen der Klemmleiste einschiebbar, wobei im Falle der Aufnahme mehrerer Kontaktfedern in einer Klemmleiste die Ausnehmungen möglichst raumsparend angeordnet und nach der Seite offen sind, auf der sich der Federschenkel der Klemmkontaktfeder befindet, auf den mit einem Finger die Druckausübung zum Öffnen und Schließen des Federkontakts erfolgt.

Gemäß einer besonders vorteilhaften Ausführungsform der Klemmkontaktfeder bzw. der Klemmleiste ist ein Federschenkel der Klemmkontaktfeder in komplementäre Nuten der Klemmleiste einschiebbar. Die seitlichen Bereiche eines der Federschenkel, vorzugsweise desjenigen, auf den mit dem Finger kein Druck ausgeübt wird, werden in entsprechende Nuten der Klemmleiste eingeschoben, und dort ohne zusätzliche Befestigungsvorkehrungen gehalten. Die Montage der Klemmleiste bzw. der darin befestigten Kontaktfeder ist daher denkbar einfach. Darüber hinaus ist das Austauschen defekter Klemmkontaktfedern auf einfache Weise möglich.

Die Erfindung, sowie weitere Ausgestaltungen und Vorteile werden nachfolgend anhand von Ausführungsbeispielen unter Bezugnahme auf die Figuren erläutert. Es zeigen:
Fig. 1: eine schematische Darstellung der erfindungsgemäßen Klemmkontakteinrichtung im geschlossenen Zustand ohne eingeklemmtes Kabel,
Fig. 2: die in Fig. 1 dargestellte Klemmkontakteinrichtung in einem Zustand, in dem das Kabel in die Klemmkontakteinrichtung einführbar ist,
Fig. 3: die in den Fig. 1 und 2 dargestellte Klemmkontakteinrichtung mit eingeklemmtem Kabel,
Fig. 4: eine perspektivische Darstellung von Ausführungsbeispielen der erfindungsgemäßen Klemmkontakteinrichtung in Zuordnung zu einem mehrere dieser Einrichtungen aufnehmenden Gehäuse,
Fig. 5: eine schematische Darstellung zur Erläuterung der Funktionsweise einer aus der DE 42 33 446 C1 vorbe kannten Klemmkontakteinrichtung mit geschlossener Klemmkontaktfeder und
Fig. 6: eine schematische Darstellung zur Erläuterung der Funktionsweise der in Fig. 5 gezeigten Klemmkontakteinrichtung mit offener Klemmkontaktfeder.

Die in den Fig. 1 bis 4 dargestellte Ausführungsform einer erfindungsgemäßen Klemmkontakteinrichtung weist eine Klemmkontaktfeder 11 mit zwei Federschenkeln 12, 13 auf, die in zwei Federschenkel-Endbereichen 14, 15 enden, welche in der Weise zum Zwischenraum zwischen den Federschenkeln 12, 13 hin umgebogen sind, daß sie zumindest in ihrer eine Ader 16 eines Kabels 17 klemmenden Lage zueinander in Reihe liegen. Die Federschenkel-Endbereiche 14, 15 weisen Bohrungen 18 bzw. 19 zum Durchführen des Kabels 17 auf.

Bei dem dargestellten Ausführungsbeispiel ist die Klemmkontaktfeder 11 in einem Gehäuse 20 aus Kunststoff angeordnet, wobei jedoch eine Seite des Gehäuses 20 frei bleibt, so daß ein Federschenkel 12 der Klemmkontaktfeder 11 mit der Hand bzw. einem Finger erreichbar ist.

Zwischen den Federschenkeln 12, 13 der Klemmkontaktfeder 11 ist eine Zusatzfeder 21 angeordnet, die aus Federstahl besteht. Diese Zusatzfeder 21 ist im dargestellten Ausführungsbeispiel auf der Innenseite des am Gehäuse 20 anliegenden Federschenkels 13 fixiert, während das freie Ende 22 der Zusatzfeder 21 im oberen Bereich vor dem Biegepunkt 23 des Federschenkels 12 an dessen Innenseite anliegt und dadurch die Federkraft der Klemmkontaktfeder 11 erhöht.

Die Funktionsweise der erfindungsgemäßen Ausführungsform einer Klemmkontakteinrichtung ist folgende:

In Fig. 1 befindet sich die Kontaktfeder 11 im unbeeinflußten Zustand in einer Lage, in der die Federschenkel 12, 13 zueinander am weitesten beabstandet sind. Soll nun die Kontaktierung eines Kabels 17 bzw. dessen abisolierter Ader 16 erfolgen, wird der sich nicht am Gehäuse 20 abstützende Federschenkel 12 mit dem Finger zum sich am Gehäuse 20 abstützenden Federschenkel 3 entgegen der Federkraft sowohl der Kontaktfeder 11 als auch der Zusatz feder 21 hin gedrückt, bis die beiden Bohrungen 18, 19 der Federschenkel-Endbereiche 14, 15 in Deckung sind. Die Länge des Federschenkel-Endbereichs 14 ist dabei derart gewählt, daß dies bei Anschlag der Federschenkel-Endbereichskante am gegenüberliegenden, sich am Gehäuse 20 abstützenden Federschenkel 13 eintritt. In diesem Zustand, der in Fig. 2 dargestellt ist, ist es nun möglich, die abisolierte Ader 16 des Kabels 17 durch die beiden Bohrungen 18, 19 der Federschenkel-Endbereiche 14, 15 höchstens soweit hindurchzustecken, bis die Ader 16 an der Zusatzfeder 21 anschlägt, wie dies aus Fig. 3 ersichtlich ist. Wird daraufhin nun der Hand- bzw. Fingerdruck auf den sich nicht am Gehäuse 20 abstützenden Federschenkel verringert, versetzen sich die Bohrungen 18, 19 der Federschenkel-Endbereiche 14, 15 zueinander, so daß sie zwischen sich die Ader 16 einklemmen und diese sowohl mechanisch halten als auch die leitende Verbindung zur Klemmkontaktfeder 11 herstellen.

In Fig. 4 ist das Ausführungsbeispiel einer Klemmleiste 31 mit drei Gehäusebereichen 32, 33, 34 zur Aufnahme jeweils einer Klemmkontakteinrichtung 35, 36 und 37 schematisch und perspektivisch dargestellt, wobei die Klemmkontakteinrichtungen 35, 36 und 37 außerhalb der Klemmleiste 31, jedoch in der von den Gehäuseteilen 32, 33 und 34 vorgegebenen Lage dargestellt sind.

Bei den dargestellten Ausführungsbeispielen weisen die sich am Gehäuse 20 abstützenden Federschenkel 13 Kantenbereiche 38 bzw. 39 auf, die in entsprechende, komplementäre Nuten 40, 41 der Gehäusebereiche 32, 33 und 34 einschiebbar und darin gehaltert sind. Die Montage ist dadurch denkbar einfach und kostengünstig.

Bei den in Fig. 4 dargestellten Ausführungsformen der Klemmkontakteinrichtung sind weiterhin Lötösen 42 zum Anbringen oder Anlöten eines elektronischen Bauteils, z. B. einer Leuchtdiode oder eines Widerstands vorgesehen.

Wie am besten aus Fig. 4 ersichtlich ist, stehen an den seitlichen Kanten der Endbereiche 15 des Federschenkels 13 Schenkel 43, 44 ab und bilden innerhalb der Klemmkontaktfeder 11 einen Kontaktbereich für ein nicht dargestelltes Steckerkontaktelement, wie z. B. einen Steckerstift oder ein Steckermesser. Damit das Steckerkontaktelement in die aus den Schenkeln 43, 44 bestehende Gabelfeder einschiebbar ist, ist in dem den Endbereichen abgewandten Ende 45 der Klemmkontaktfeder 11 eine Ausnehmung 46 vorgesehen, durch die das Steckerkontaktelement zwischen die Gabelfeder 43, 44 gesteckt und kontaktiert wird.

Durch diese Ineinanderfaltung des Kontaktbereichs für das Steckerkontaktelement in die Klemmkontaktfeder 11 ergibt sich eine sehr kompakte, nur einen geringen Raumbedarf benötigende Einrichtung, ohne daß Abstriche an der Federwirkung gemacht werden müssen, weil die Federwege dennoch ausreichend groß bleiben.

Die Erfindung wurde anhand eines bevorzugten Auführungsbeispiels erläutert. Dem Fachmann sind jedoch zahlreiche Abwandlungen und Ausgestaltungen möglich, ohne daß dadurch der durch die Ansprüche definierte Bereich verlassen wird. Beispielsweise ist es möglich, eine Hebelelement vorzusehen, mit dem auf einen oder auf beide Federschenkel 12, 13 Druck ausgeübt werden kann. Weiterhin ist es möglich, auf beide Federschenkel 12, 13 zur relativen Versetzung der Bohrungen 18, 19 zueinander Druck auszuüben, in dem das Gehäuse 20 entsprechend ausgebildet ist.

## Patentansprüche

1. Klemmkontakteinrichtung mit einer zwei Federschenkel (12, 13) mit im wesentlichen parallel zueinander beweglichen, zum jeweils anderen Federschenkel (13, 12) hin umgebogenen Endbereichen (14, 15) aufweisenden Klemmkontaktfeder (11) zum Klemmen und Kontaktieren einer Kabelader bzw. eines Kabels (16 bzw. 17), bei der die Federschenkel (12, 13) zum Einführen der Kabelader bzw. des Kabels (16 bzw. 17) durch fluchtende Bohrungen (18, 19) in den Endbereichen (14, 15) der Federschenkel (12, 13) entgegen der Federkraft der Kontaktfeder (11) zusammengedrückt sind und die Kontaktierung und Klemmung der Kabelader bzw. des Kabels (16 bzw. 17) in den Bohrungen (18, 19) durch eine Federbewegung der Endbereiche (14, 15) der Federschenkel (12, 13) erfolgt,
**dadurch gekennzeichnet**, daß zwischen den Federschenkeln (12, 13) der Klemmkontaktfeder (11) eine mit dieser mechanisch und elektrisch verbundene Gabelfeder (43, 44) zur Kontaktierung eines Stecker-Kontaktelements vorgesehen ist.

2. Klemmkontakteinrichtung nach Anspruch 1, dadurch gekennzeichnet, daß die Schenkel der Gabelfeder (43, 44) von den seitlichen Kanten wenigstens eines der Endbereiche (14, 15) abstehen.

3. Klemmkontakteinrichtung nach Anspruch 1 oder 2, dadurch gekennzeichnet, daß in dem den Endbereichen (14, 15) abgewandten Ende (45) der Klemmkontaktfeder (11) eine Ausnehmung (46) für den Durchgang des Stecker-Kontaktelements vorgesehen ist.

4. Klemmkontakteinrichtung nach einem der vorhergehenden Ansprüche, dadurch gekennzeichnet, daß die Klemmkontaktfeder (11) mit den Federschenkeln (12, 13), den Endbereichen (14, 15), den Schenkeln der Gabelfeder (43, 44) und/oder der Lötöse als einstückiges Metallteil ausgebildet ist.

5. Klemmkontakteinrichtung nach einem der vorhergehenden Ansprüche, dadurch gekennzeichnet, daß die Klemmkontaktfeder (11) aus Messing oder Bronze besteht.

6. Klemmkontakteinrichtung nach einem der vorhergehenden Ansprüche, dadurch gekennzeichnet, daß eine die Federschenkel (12, 13) der Klemmkontaktfeder (11) auseinanderdrükkende Zusatzfeder (21) vorgesehen ist.

7. Klemmkontakteinrichtung nach Anspruch 6, dadurch gekennzeichnet, daß die Zusatzfeder (21) zwischen den Federschenkeln (12, 13) der Klemmkontaktfeder (11) angeordnet ist.

8. Klemmkontakteinrichtung nach Anspruch 6 oder 7, dadurch gekennzeichnet, daß die Zusatzfeder (21) ein Federblech ist, dessen Endteile sich an den Innenseiten der Federschenkel (12, 13) der Klemmkontaktfeder (11) abstützen.

9. Klemmkontakteinrichtung nach einem der Ansprüche 6 bis 8, dadurch gekennzeichnet, daß die Zusatzfeder (21) die Eindringtiefe der Kabelader bzw. des Kabels (16 bzw. 17) in den Klemmkontaktfeder-Bereich begrenzt.

10. Klemmkontakteinrichtung nach einem der vorhergehenden Ansprüche, dadurch gekennzeichnet, daß an einem der Federschenkel (12, 13) eine Lötöse (42) vorgesehen ist.

11. Klemmkontakteinrichtung nach einem der vorhergehenden Ansprüche, dadurch gekennzeichnet, daß die Klemmkontaktfeder (11) in einem Gehäuse (20) angeordnet ist, das einen offenen Bereich zur Druckausübung auf einen Federschenkel (12) aufweist.

12. Klemmkontakteinrichtung nach einem der vorhergehenden Ansprüche, dadurch gekennzeichnet, daß die Klemmkontaktfeder (11) auf einer Klemmleiste (31) befestigt ist.

13. Klemmkontakteinrichtung nach Anspruch 12, dadurch gekennzeichnet, daß die Klemmkontaktfeder (11) in angepaßte Ausnehmungen (32, 33, 34) der Klemmleiste (31) einschiebbar ist.

14. Klemmkontakteinrichtung nach Anspruch 13, dadurch gekennzeichnet, daß ein Federschenkel (13) der Klemmkontaktfeder (11) in komplementäre Nuten (40, 41) der Klemmleiste (31) einschiebbar ist.

## Claims

1. Contacting clip having a clamp contacting spring (11) which comprises two spring legs (12, 13) having end regions (14, 15) which move substantially in parallel with each other and are curved towards the respective other spring leg (13, 12), for the purpose of clamping and contacting a cable core or a cable (16, 17) respectively, wherein the spring legs (12, 13) are pressed together for the purpose of introducing the cable core or the cable (16, 17) respectively through aligned bores (18, 19) in the end regions (14, 15) of the spring legs (12, 13) against the resilient force of the contacting spring (11) and the cable core or the cable (16, 17) respectively are contacted and clamped in the bores (18, 19) by virtue of a resilient movement of the end regions (14, 15) of the spring legs (12, 13), characterised in that for the purpose of contacting a plug-in contacting element, a fork spring (43, 44) is provided between the spring legs (12, 13) of the clamp contacting spring (11) and is connected thereto in a mechanical and electrical manner.

2. Contacting clip according to claim 1, characterised in that the legs of the fork spring (43, 44) protrude from the lateral edges of at least one of the end regions (14, 15).

3. Contacting clip according to claim 1 or 2, characterised in that a cut-out (46) for the passage of the plug-in contacting element is provided in the end (45) of the clamp contacting spring (11) remote from the end regions (14, 15).

4. Contacting clip according to any one of the preceding claims, characterised in that the clamp contacting spring (11) is formed as a single-piece metal part with the spring legs (12, 13), the end regions (14, 15), the legs of the fork spring (43, 44) and/or the solder eye.

5. Contacting clip according to any one of the preceding claims, characterised in that the clamp contacting spring (11) consists of brass or bronze.

6. Contacting clip according to any one of the preceding claims, characterised in that an auxiliary spring (21) is provided which pushes apart the spring legs (12, 13) of the clamp contacting spring (11).

7. Contacting clip according to claim 6, characterised in that the auxiliary spring (21) is disposed between the spring legs (12, 13) of the clamp contacting spring (11).

8. Contacting clip according to claim 6 or 7, characterised in that the auxiliary spring (21) is a spring steel sheet, whose end parts are supported on the inner sides of the spring legs (12, 13) of the clamp contacting spring (11).

9. Contacting clip according to any one of the claims 6 to 8, characterised in that the auxiliary spring (21) defines the depth of penetration of the cable core or the cable (16, 17) respectively into the clamp contacting spring region.

10. Contacting clip according to any one of the preceding claims, characterised in that a solder eye (42) is provided on one of the spring legs (12, 13).

11. Contacting clip according to any one of the preceding claims, characterised in that the clamp contacting spring (11) is disposed in a housing (20) which comprises an open region for the purpose of exerting pressure upon a spring leg (12).

12. Contacting clip according to any one of the preceding claims, characterised in that the clamp contacting spring (11) is attached to a clamp strip (31).

13. Contacting clip according to claim 12, characterised in that the clamp contacting spring (11) can be inserted into suitable cut-outs (32, 33, 34) of the clamp strip (31).

14. Contacting clip according to claim 13, characterised in that a spring leg (13) of the clamp contacting spring (11) can be inserted into complementary grooves (40, 41) of the clamp strip (31).

## Revendications

1. Dispositif de contact à serrage comportant un ressort de contact à serrage (11) qui présente deux branches de ressort (12, 13) avec des zones terminales (14) déplaçables sensiblement parallèlement l'une par rapport à l'autre, repliées chacune vers l'autre branche de ressort (13, 12), pour le serrage et le contact d'un conducteur de câble ou d'un câble (respectivement 16 et 17), dans lequel les branches (12, 13) du ressort sont pressées ensemble à l'encontre de la force du ressort de contact (11) à travers des trous (18, 19) alignés, pratiqués dans les zones terminales (14, 15) des branches (12, 13) du ressort et l'établissement du contact ainsi que le serrage du conducteur de câble ou du câble (respectivement 16 et 17) dans les trous (18, 19) s'effectue par un mouvement de ressort des zones terminales (14, 15) des branches (12, 13) du ressort, caractérisé en ce qu'un ressort en fourche (43, 44), relié mécaniquement et électriquement au ressort de contact et de serrage (11), est prévu entre les branches (12, 13) du ressort de contact et de serrage (11), pour établir le contact avec un élément de contact d'un connecteur.

2. Dispositif de contact à serrage selon la revendication 1, caractérisé en ce que les branches du ressort en fourche (43, 44) dépassent des bords latéraux d'au moins l'une des zones terminales (14, 15).

3. Dispositif de contact à serrage selon la revendication 1 ou 2, caractérisé en ce que dans l'extrémité (45) du ressort de contact à serrage (11), tournée à l'opposé des zones terminales (14, 15), est prévu un évidement (46) pour le passage de l'élément de contact de connecteur.

4. Dispositif de contact à serrage selon l'une des revendications précédentes, caractérisé en ce que le ressort de contact à serrage (11) avec les branches de ressort (12, 13), les zones terminales (14, 15), les branches du ressort en fourche (43, 44) et/ou l'oeillet de brasage, est réalisé sous la forme d'un élément métallique d'une seule pièce.

5. Dispositif de contact à serrage selon l'une des revendications précédentes, caractérisé en ce que le ressort de contact à serrage (11) est en laiton ou en bronze.

6. Dispositif de contact à serrage selon l'une des revendications précédentes, caractérisé en ce qu'est prévu un ressort supplémentaire (21) écartant par pression les branches (12, 13) du ressort de contact à serrage (11).

7. Dispositif de contact à serrage selon la revendication 6, caractérisé en ce que le ressort supplémentaire (21) est disposé entre les branches (12, 13) du ressort de contact à serrage (11).

8. Dispositif de contact à serrage selon la revendication 6 ou 7, caractérisé en ce que le ressort supplémentaire (21) est une tôle à ressorts dont les parties terminales prennent appui contre les faces intérieures des branches (12, 13) du ressort de contact à serrage (11).

9. Dispositif de contact à serrage selon l'une des revendications 6 à 8, caractérisé en ce que le ressort supplémentaire (21) limite la profondeur de pénétration du conducteur de câble ou du câble (respectivement 16 et 17) dans la zone du ressort de contact à serrage.

10. Dispositif de contact à serrage selon l'une des revendications précédentes, caractérisé en ce qu'un oeillet de brasage (42) est prévu sur l'une des branches (12, 13) du ressort.

11. Dispositif de contact à serrage selon l'une des revendications précédentes, caractérisé en ce que le ressort de contact à serrage (11) est disposé dans un boîtier (20) qui présente une zone ouverte pour qu'une pression s'exerce sur une branche (12) du ressort.

12. Dispositif de contact à serrage selon l'une des revendications précédentes, caractérisé en ce que le ressort de contact à serrage (11) est fixé sur une barrette de bornes (31).

13. Dispositif de contact à serrage selon la revendication 12, caractérisé en ce que le ressort de contact à serrage (11) peut être introduit dans des évidements (32, 33, 34) adaptés de la barrette de bornes (31).

14. Dispositif de contact à serrage selon la revendication 13, caractérisé en ce qu'une branche (13) du ressort de contact à serrage (11) peut être introduite dans des rainures complémentaires (40, 41) de la barrette de bornes (31).
